# EUROPÄISCHE PATENTSCHRIFT

(11) **EP 2 568 466 B1**
(45) Veröffentlichungstag und Bekanntmachung des Hinweises auf die Patenterteilung: **12.11.2014**
(21) Anmeldenummer: 11007402.8
(22) Anmeldetag: 12.09.2011
(51) Int. Cl.: G09F 9/33

(54) **Leuchtvorrichtung**
Lighting device
Dispositif d'éclairage

(43) Veröffentlichungstag der Anmeldung: 13.03.2013
(73) Patentinhaber: Suisse Technology Partners Ltd., 8212 Neuhausen am Rheinfall (CH)
(72) Erfinder: Stubbe, Benjamin, 8262 Ramsen (CH)

(56) Entgegenhaltungen:
- CN-Y- 201 134 208
- DE-A1- 2 747 272
- DE-A1- 4 141 979
- JP-A- 2006 278 843
- US-A- 4 704 669

## Beschreibung

Die Erfindung betrifft eine Leuchtvorrichtung, umfassend eine Trägerplatte mit einer Vielzahl von Durchgangsöffnungen, in denen jeweils ein an der Trägerplatte festgelegtes LED-Dot aufgenommen ist.

Aluminium-Verbundplatten werden im Architekturbereich seit vielen Jahren erfolgreich als Fassadenverkleidungen eingesetzt. ALUCOBOND MEDIA^{®} ist die Integration modernster LED- und Steuerungstechnik in ALUCOBOND^{®} Verbundplatten. Zu den bekannten Anwendungen zählen z. B. niedrig aufgelöste, fassadenintegrierte Grossbildschirme, zu deren Herstellung bis zu 80'000 und mehr LEDs in Fassadenplatten integriert werden müssen.

Die WO 2010/105763 A offenbart eine Leuchtvorrichtung, umfassend eine Trägerplatte mit einer Vielzahl von eine kreisrunde Querschnittsfläche aufweisenden Durchgangsöffnungen, in denen jeweils ein an der Trägerplatte festgelegtes LED-Dot aufgenommen ist.

Die JP 2006 278843 A offenbart den Oberbegriff des Anspruchs 1.

Bei einer kostengünstigen Herstellung derartiger Leuchtvorrichtungen werden LED-Dots mit Hilfe von Clipringen von der Rückseite der Trägerplatte her in die Durchgangsöffnungen eingesetzt. Ein wesentlicher Nachteil der Befestigung mit Hilfe von Clipringen ist, dass auf diese Art befestigte LED-Dots mit verhältnismässig geringem Kraftaufwand von der Frontseite her eingedrückt werden können. Es kommt oft vor, dass Passanten die LED-Dots von Leuchtvorrichtungen der genannten Art von Hand aus der Trägerplatte drücken. Ein ausgedrücktes LED-Dot stört nicht nur die Optik der gesamten Fassade, sondern führt auch zu einem erheblichen Kostenaufwand beim Wiedereinsetzen der LED-Dots. Zudem ist die Montage einzelner Clipringe zeitintensiv.

Der Erfindung liegt die Aufgabe zugrunde, eine Leuchtvorrichtung der eingangs genannten Art bereitzustellen, bei der die LED-Dots mit einfachen und kostengünstig herstellbaren Mitteln gegen Ausdrücken aus der Trägerplatte gesichert werden können, wobei die Demontage eines LED-Dots im Falle eines Defekts und der Einbau eines neuen LED-Dots auf einfache Weise möglich sein soll.

Zur erfindungsgemässen Lösung der Aufgabe führt, dass jedes LED-Dot in eine Ausnehmungen von auf der Rückseite der Trägerplatte festgelegten Halterungsprofilen einschiebbar ist, und das jedes LED-Dot ein nach Drehung um seine Längsachse am Halterungsprofil gegenlagerbares Riegelteil als Drehriegel aufweist.

Bevorzugte Ausführungsformen der erfindungsgemässen Lösung sind in den abhängigen Ansprüchen beschrieben.

Bei einer bevorzugten Ausführung der Leuchtvorrichtung weist das die Form eines Hutprofils aufweisende Halterungsprofil einen in einer Längsrichtung des Halterungsprofils verlaufenden Bodenstreifen mit in Längsrichtung verlaufenden, beidseits des Bodenstreifens aufragenden Seitenstreifen und von den Seitenstreifen parallel zum Bodenstreifen nach aussen abragenden, mit den Ausnehmungen ausgestatteten Sicherungsstreifen auf.

Bevorzugt ist das Riegelteil des LED-Dots am Sicherungsstreifen gegenlagerbar und weist wenigstens eine Rippe auf, wobei am Sicherungsstreifen eine in Längsrichtung verlaufende Längsnut zur Aufnahme der Rippe in einer Verriegelungsposition des LED-Dots vorgesehen ist.

Zweckmässigerweise weist das LED-Dot ein in die Durchgangsöffnungen in der Trägerplatte einsetzbares Einsatzteil auf, dessen Dicke im Wesentlichen der Dicke der Trägerplatte entspricht, und die Dicke des Riegelteils entspricht im Wesentlichen der Höhe des Sicherungsstreifens über der Rückseite der Trägerplatte.

Bei einer bevorzugten Ausführung der Leuchtvorrichtung weist das Einsatzteil eine kreiszylindrische Querschnittsfläche und das Riegelteil eine elliptische Querschnittsfläche auf. Die kleine Halbachse der elliptischen Querschnittsfläche des Riegelteils entspricht dabei dem Radius der kreiszylindrischen Querschnittsfläche des Einsatzteils und in der Hauptachse der elliptischen Kontur des Riegelteils sind Riegeflächen gebildet.

Das Halterungsprofil kann zur Erzielung einer besseren Steifigkeit und für ein besseres Handling einen in Längsrichtung verlaufenden und vom Bodenstreifen abragenden Mittelsteg aufweisen.

Das Halterungsprofil ist mit der Rückseite der Trägerplatte bevorzugt verklebt.

Bevorzugt ist das Halterungsprofil aus Aluminium oder einer Aluminiumlegierung durch Strangpressen hergestellt und die Ausnehmungen am Halterungsprofil sind zweckmässigerweise durch Ausstanzen hergestellt.

Eine besonders geeignete Trägerplatte ist eine Verbundplatte mit zwei Deckschichten aus Aluminium oder einer Aluminiumlegierung und einer zwischen den Deckschichten angeordneten Kernschicht aus Polyethylen oder mineralischem Material.

Die Erfindung führt auch auf die Verwendung einer wie zuvor beschrieben ausgebildeten Leuchtvorrichtung als Fassadenplatte und/oder als Anzeigetafel. Im Falle der Verwendung der Leuchtvorrichtung als Anzeigetafel ist es bevorzugt, wenn einzelne LEDs oder Gruppen von LEDs separat ansteuerbar sind, um unterschiedliche, insbesondere bewegte, Bilder darstellen zu können.

Weitere Vorteile, Merkmale und Einzelheiten der Erfindung ergeben sich aus der nachfolgenden Beschreibung bevorzugter Ausführungsbeispiele sowie anhand der Zeichnung. Diese zeigt schematisch in
- Fig. 1: die Frontansicht einer Leuchtvorrichtung, umfassend eine mit Durchgangsöffnungen versehene Verbund-Trägerplatte, in der eine Vielzahl von Durchgangsöffnungen mit jeweils einem darin gehaltenen LED-Dot vorgesehen sind;
- Fig. 2: ein LED-Dot in perspektivischer Darstellung;
- Fig. 3: einen ersten Axialschnitt durch das LED-Dot gemäss Fig. 2;
- Fig. 4: einen gegenüber dem ersten Axialschnitt gemäss Fig. 3 um 90° gedrehten zweiten Axialschnitt durch das LED-Dot gemäss Fig. 2;
- Fig. 5: ein Halterungsprofil zur Sicherung von LED-Dots in perspektivischer Darstellung;
- Fig. 6: eine Rückansicht eines Teil der Leuchtvorrichtung gemäss Fig. 1 mit einem Halterungsprofil gemäss Fig. 5;
- Fig. 7: eine geschnittene und vergrösserte Darstellung der Leuchtvorrichtung mit Halterungsprofil gemäss Fig. 6 entlang der Schnittlinie I-I.

In den Figuren sind gleiche Elemente und Elemente mit der gleichen Funktion mit den gleichen Bezugszeichen gekennzeichnet.

In Fig. 1 ist eine beispielsweise als Fassadenplatte und/oder Anzeigevorrichtung ausgebildete Leuchtvorrichtung 10 in einer Frontansicht dargestellt. Diese umfasst eine beispielsweise als Verbundplatte mit zwei Deckschichten aus einer Aluminiumlegierung und einer dazwischen angeordneten Kunststoff-Zwischenschicht aus Polyethylen (PE) oder einer Zwischenschicht aus mineralischem Material ausgebildete Trägerplatte 12.

In die Trägerplatte 12 sind eine Vielzahl von in parallel zu einander liegenden Reihen angeordneten Durchgangsöffnungen 14 eingebracht, die sich senkrecht zur Ebene der Trägerplatte 12 erstrecken.

Sämtliche Durchgangsöffnungen 14 weisen eine kreisförmig konturierte Querschnittsfläche 16 auf. Wie sich aus Fig. 1 ergibt, ist die kreisförmige Querschnittsfläche 16 nicht nur lokal, sondern axial durchgängig realisiert. Insgesamt weist die Trägerplatte 12 eine rechteckige Umfangskontur auf. Sie kann jedoch alternativ in jeder beliebigen Konturkonfiguration, beispielsweise U-förmig, realisiert werden.

In jeder Durchgangsöffnung 14 ist ein LED-Dot 18 angeordnet, wobei aus Übersichtlichkeitsgründen nur in der in der Zeichnungsebene oben links befindlichen Durchgangsöffnung 14 ein LED-Dot 18 eingezeichnet ist. Sämtliche LED-Dots 18 der Leuchtvorrichtung 10 sind über nicht dargestellte elektrische Verbindungskabel miteinander verbunden.

Unter dem Begriff "LED-Dot" wird eine in einem üblicherweise aus einem transparenten Kunststoff gefertigten, im allgemeinen wasser- und staubgeschützten Grundkörper angeordnete Leuchtdiode (LED) verstanden. Das Herzstück jedes LED-Dots ist eine beidseitig besetzte Platine mit zwei elementaren Komponenten. Auf einer Rückseite ist ein Mikrocontroller angeordnet, der es ermöglicht, jede Platine einer z. B. in Form einer Kette vorliegenden Anzahl LED-Dots einzeln anzusteuern. Auf der Vorderseite ist z. B. eine dreifarbige Leuchtdiode (RGB LED) angeordnet, die in den Grundfarben rot, grün und blau leuchten kann. Durch ein Zusammenwirken beider Komponenten lassen sich so beinahe alle Farben erzeugen.

Ein in den Fig. 2 - 4 dargestelltes LED-Dot 18 mit einer Längsachse z weist entlang seiner Längsachse z ein Einsatzteil 20 mit einer kreiszylindrischen Querschnittsfläche, einen auf das Einsatzteil 20 mit kreiszylindrischer Querschnittsfläche folgendes Riegelteil 22 mit elliptischer Querschnittsfläche und einen auf das Riegelteil 22 mit elliptischer Querschnittsfläche folgendes Lagerteil 24 mit einer kreiszylindrischen Querschnittsfläche auf. Die kreiszylindrischen Querschnittsflächen des Einsatzteils 20 und des Lagerteils 24 sind gleich gross. Der Mittelpunkt der kreiszylindrischen Querschnittsflächen des Einsatzteils 20 und des Lagerteils 24 sowie der elliptischen Querschnittsfläche des Riegelteils 22 liegen jeweils auf der Längsachse z des LED-Dots 18. Die kleine Halbachse der elliptischen Querschnittsfläche des Riegelteils 22 entspricht dabei dem Radius der kreiszylindrischen Querschnittsflächen des Einsatzteils 20 und des Lagerteils 24. Ein auf das Lagerteil 24 folgendes Anschlussteil 26 liegt mit seiner Aussenkontur innerhalb der kreisförmigen Aussenkontur des Lagerteils 24. Elektrische Kabel 28 sind durch das Anschlussteil 26 hindurch in das LED-Dot 18 eingeführt. In Einbaulage der LED-Dots 18 in der Trägerplatte 12 befindet sich das Einsatzteil 20 vollständig innerhalb der Durchgangsöffnung 14 und das Riegelteil 22 liegt mit einer die Querschnittsfläche des Einsatzteils 20 überragenden Riegelfläche 25 der Rückseite der Trägerplatte 12 an.

Ein zur Sicherung der in den Durchgangsöffnungen 14 der Trägerplatte 12 aufgenommenen LED-Dots 18 vorgesehenes Halterungsprofil 30 in der Form eines Hutprofils weist gemäss Fig. 5 einen in einer Längsrichtung y verlaufenden Bodenstreifen 32 mit in Längsrichtung y verlaufenden, beidseits des Bodenstreifens 32 rechtwinklig aufragenden Seitenstreifen 34 und von den Seitenstreifen 34 parallel zum Bodenstreifen 32 nach aussen abragenden Sicherungsstreifen 36 auf.

Zur Erhöhung der Biegesteifigkeit des Halterungsprofils 30 und für ein besseres Handling ragt ein in Längsrichtung y verlaufender Mittelsteg 40 rechtwinklig vom Bodenstreifen 32 ab.

Die Sicherungsstreifen 36 sind mit Ausnehmungen 38 versehen, die sich von einer freien Kante jedes Sicherungsstreifens 36 rechtwinklig nach innen gegen die Seitenstreifen 34 erstrecken. Die maximale Breite d der Ausnehmungen 38 entspricht im wesentlichen dem Durchmesser der kreiszylindrischen Querschnittsflächen des Einsatzteils 20 und des Lagerteils 24 und der kleinen Achse der elliptischen Querschnittsfläche des Riegelteils 22 des LED-Dots 18 und ist, ausgehend von der freien Kante des Sicherungsstreifens 36, über eine kurze Distanz a von parallel zueinander stehenden Randkanten der Ausnehmungen 38 begrenzt. Anschliessend an die parallelen Randkanten entspricht die Kontur der Ausnehmung 38 in etwa der elliptischen Kontur der Querschnittsfläche des Riegelteils 22.

Der Abstand benachbarter Ausnehmungen 38 auf den Sicherungsstreifen 36 in Längsrichtung y entspricht dem Abstand benachbarter Durchgangsöffnungen 14 der parallelen Reihen von Durchgangsöffnungen 14 bzw. LED-Dots 18 in der Trägerplatte 12.

Die Halterungsprofile 30 sind auf der Rückseite der Trägerplatte 12 zwischen benachbarten Reihen von LED-Dots 18 so festgelegt, dass die senkrechte Projektion der Ausnehmungen 38 in den Sicherungsstreifen 36 auf die Ebene der Trägerplatte 12 die Querschnittsflächen 16 der Durchgangsöffnungen 14 einschliessen.

Die Ausdehnung der Ausnehmung 38 rechtwinklig zur Längsrichtung y des Halterungsprofils 30, d. h., die von der freien Kante des Sicherungsstreifens 36 ausgehende Tiefe t der Ausnehmung 38, ist so bemessen, dass beim Einschieben eines auf der Trägerplatte 12 aufliegenden LED-Dots 18 rechtwinklig zur Längsrichtung y in die Ausnehmung 38 bis zum Anschlag des eine elliptische Querschnittsfläche aufweisenden Riegelteils 22 mit der elliptischen Kontur der Ausnehmung 38 das Riegelteil 22 mit der Ausnehmung 38 in Eingriff steht. In dieser Anschlagposition befindet sich das Einsatzteil 20 des LED-Dots 18 unmittelbar über einer der Durchgangsöffnungen 14 in der Trägerplatte 12 und kann bis zum Anschlag des Riegelteils 22 mit der Trägerplatte 12 in die Durchgangsöffnung 14 eingedrückt werden. Bei dieser Verschiebung des LED-Dots 18 senkrecht zur Ebene der Trägerplatte 12 löst sich das Riegelteil 22 aus dem Eingriff mit der Ausnehmung 38 und das LED-Dot 18 ist in der Durchgangsöffnung 14 der Trägerplatte 12 frei drehbar. Durch eine Drehung des mit dem Einsatzteil 20 in der Durchgangsöffnung 14 nun drehbar lagernden LED-Dots 18 um einem Winkel von 90° gelangt das Riegelteil 22 mit seinen die kreisförmige Querschnittsfläche des Einsatzteils 20 überragenden und quer zur Hauptrichtung der Ausnehmung 38 in Längsrichtung y ausgerichteten elliptischen Teilen in eine Verriegelungs- oder Slcherungsposition, aus der das LED-Dot 18 ohne eine weitere Drehung um 90° nicht mehr von der Frontseite der Trägerplatte 12 her aus der Durchgangsöffnung 14 herausgedrückt werden kann. In Einbaulage der LED-Dots 18 in der Trägerplatte 12 liegt das Riegelteil 22 in Verriegelungsposition mit der die Querschnittsfläche des Einsatzteils 20 überragenden Riegelfläche 25 der Unterseite des Sicherungsstreifens 36 an.

Alternativ zum seitlichen Einschieben in die Ausnehmung 38 kann das LED-Dot 18 nach axialem Ausrichten des Einsatzteils 20 mit der Durchgangsöffnung 14 und dem Riegelteil 22 mit der Ausnehmung 38 auch direkt senkrecht zur Trägerplatte 12 eingesetzt werden.

Zur weiteren Sicherung der des LED-Dots 18 in der Verriegelungsposition ist gemäss den Fig. 4 und 6 auf den dem Sicherungsstreifen 36 anliegenden Riegelflächen 25 des Riegelteils 22 in der Hauptachse der elliptischen Kontur eine von der Riegelfläche aufragende Rippe 23 vorgesehen. Auf der der Trägerplatte 12 zugewandten Seite der Sicherungsstreifen 36 sind in Längsrichtung y verlaufende Längsnuten 42 vorgesehen, in welche die Rippen 23 der Riegelteile 22 bei Drehung der LED-Dots 18 in ihre Verriegelungsposition einrasten.

Fig. 7 zeigt im Detail die Anordnung des Halterungsprofils 30 auf der Trägerplatte 12 mit einem LED-Dot 18 in Verriegelungsposition. Die Befestigung des Halterungsprofils 30 erfolgt im dargestellten Beispiel durch Verkleben des Bodenstreifens 32 mit der Rückseite der Trägerplatte 12 über ein doppelseitiges Klebband 44. Die Höhe des Sicherungsstreifens 36 über der Rückseite der Trägerplatte 12 entspricht im Wesentlichen der Dicke b des Riegelteils 22. Die Dicke c des Einsatzteils 20 entspricht der Dicke der Trägerplatte 12, so dass die Frontfläche des LED-Dots 18 bzw. des Einsatzteils 20 der in der Trägerplatte montierten LED-Dots 18 mit der Frontseite der Trägerplatte 12 fluchtet.

Die Trägerplatte ist aus dem Verbundwerkstoff ALUCOBOND^{®} gefertigt. Ein 3 mm dicker Kern aus mineralischem Material ist hier mit zwei 0.5 mm starken Deckschichten aus Aluminium verklebt.

## Patentansprüche

1. Leuchtvorrichtung, umfassend eine Trägerplatte (12) mit einer Vielzahl von Durchgangsöffnungen (14), in denen jeweils ein an der Trägerplatte (12) festgelegtes LED-Dot (18) aufgenommen ist, wobei jedes LED-Dot (18) in eine der Ausnehmungen (38) von auf der Rückseite der Trägerplatte (12) festgelegten Halterungsprofilen (30) einschiebbar ist, **dadurch gekennzeichnet, dass** jedes LED-Dot ein nach Drehung um seine Längsachse (z) am Halterungsprofil (30) gegenlagerbares Riegelteil (22) als Drehriegel aufweist.

2. Leuchtvorrichtung nach Anspruch 1 , **dadurch gekennzeichnet, dass** das Halterungsprofil (30) die Form eines Hutprofils aufweist, wobei das Halterungsprofil (30) einen in Längsrichtung (y) des Halterungsprofils (30) verlaufenden Bodenstreifen (32) mit in Längsrichtung (y) verlaufenden, beidseits des Bodenstreifens (32) aufragenden Seitenstreifen (34) und von den Seitenstreifen (34) im Wesentlichen parallel zum Bodenstreifen (32) nach aussen abragenden, mit den Ausnehmungen (38) ausgestatteten Sicherungsstreifen (36) aufweist.

3. Leuchtvorrichtung nach Anspruch 2, **dadurch gekennzeichnet, dass** die beidseits vom Bodenstreifen (32) jedes Halterungsprofils (30) aufragenden Seitenstreifen (34) mit dem Bodenstreifen (32) einen rechten Winkel einschliessen.

4. Leuchtvorrichtung nach Anspruch 2 oder 3, **dadurch gekennzeichnet, dass** das Riegelteil (22) des LED-Dots (18) am Sicherungsstreifen (36) gegenlagerbar ist und wenigstens eine Rippe (23) aufweist, und dass am Sicherungsstreifen (36) eine in Längsrichtung (y) verlaufende Längsnut (42) zur Aufnahme der Rippe (23) in einer Verriegelungsposition des LED-Dots (18) vorgesehen ist.

5. Leuchtvorrichtung nach einem der Ansprüche 2 bis 4, **dadurch gekennzeichnet, dass** das LED-Dot (18) ein in die Durchgangsöffnungen (14) in der Trägerplatte (12) einsetzbares Einsatzteil (20) aufweist, dessen Dicke (c) im Wesentlichen der Dicke der Trägerplatte (12) entspricht, und die Dicke (b) des Riegelteils (22) im Wesentlichen der Höhe des Sicherungsstreifens (36) über der Rückseite der Trägerplatte (12) entspricht.

6. Leuchtvorrichtung nach Anspruch 5, **dadurch gekennzeichnet, dass** die Durchgangsöffnungen (14) der Trägerplatte (12) eine kreisrunde Querschnittsfläche (16) aufweisen und die Querschnittsfläche des Riegelteils (22) der LED-Dots (18) elliptisch ausgebildet ist.

7. Leuchtvorrichtung nach Anspruch 6, **dadurch gekennzeichnet, dass** das Einsatzteil (20) eine kreiszylindrische Querschnittsfläche und das Riegelteil (22) eine elliptische Querschnittsfläche aufweist und die kleine Halbachse der elliptischen Querschnittsfläche des Riegelteils (22) dem Radius der kreiszylindrischen Querschnittsfläche des Einsatzteils (20) entspricht und in der Hauptachse der elliptischen Kontur des Riegelteils (22) Riegelflächen (25) gebildet sind.

8. Leuchtvorrichtung nach einem der Ansprüche 2 bis 7, **dadurch gekennzeichnet, dass** das Halterungsprofil (30) einen in Längsrichtung (y) verlaufenden und vom Bodenstreifen (32) abragenden Mittelsteg (40) aufweist.

9. Leuchtvorrichtung nach einem der Ansprüche 1 bis 8, **dadurch gekennzeichnet, dass** das Halterungsprofil (30) mit der Rückseite der Trägerplatte (12) verklebt ist.

10. Leuchtvorrichtung nach einem der Ansprüche 1 bis 9, **dadurch gekennzeichnet, dass** das Halterungsprofil (30) aus Aluminium oder einer Aluminiumlegierung durch Strangpressen hergestellt ist.

11. Leuchtvorrichtung nach einem der Ansprüche 1 bis 10, **dadurch gekennzeichnet, dass** die Ausnehmungen (38) am Halterungsprofil (30) durch Ausstanzen hergestellt sind.

12. Leuchtvorrichtung nach einem der Ansprüche 1 bis 11, **dadurch gekennzeichnet, dass** die Trägerplatte (12) eine Verbundplatte mit zwei Deckschichten aus Aluminium oder einer Aluminiumlegierung und einer zwischen den Deckschichten angeordneten Kernschicht aus mineralischem Material ist.

13. Verwendung einer Leuchtvorrichtung (10) nach einem der vorhergehenden Ansprüche als Fassadenplatte und/oder als Anzeigetafel.

## Claims

1. Illumination device comprising a support plate (12) having a plurality of through-openings (14) in each of which an LED dot (18), fixed to the support plate (12), is received, each LED dot (18) being insertable into one of the recesses (38) in mounting profiles (30) fixed to the back of the support plate (12), **characterised in that** each LED dot has a locking part (22), as a rotational lock, which can be supported on the mounting profile (30) following a rotation about the longitudinal axis (z) of said LED dot.

2. Illumination device according to claim 1, **characterised in that** the mounting profile (30) is in the form of a hat profile, the mounting profile (30) having a bottom strip (32) which extends in the longitudinal direction (y) of the mounting profile (30) and has lateral strips (34), which extend in the longitudinal direction (y) and protrude upwards on both sides of the bottom strip (32), and securing strips (36), which protrude outwards from the lateral strips (34) substantially parallel to the bottom strip (32) and are equipped with recesses (38).

3. Illumination device according to claim 2, **characterised in that** the lateral strips (34) which protrude upwards on both sides of the bottom strip (32) of each mounting profile (30) enclose a right angle with the bottom strip (32).

4. Illumination device according to either claim 2 or claim 3, **characterised in that** the locking part (22) of the LED dot (18) can be supported on the securing strip (36) and has at least one rib (23), and **in that** a longitudinal groove (42) extending in the longitudinal direction (y) is provided on the securing strip (36) for receiving the rib (23) when the LED dot is in a locked position.

5. Illumination device according to any of claims 2 to 4, **characterised in that** the LED dot (18) has an insert (20) which is insertable into the through-openings (14) in the support plate (12) and the thickness (c) of which substantially corresponds to the thickness of the support plate (12), and the thickness (b) of the locking part (22) substantially corresponds to the height of the securing strip (36) over the back of the support plate (12).

6. Illumination device according to claim 5, **characterised in that** the through-openings (14) in the support plate (12) have a circular cross-sectional area (16) and the cross-sectional area of the locking part (22) of the LED dots (18) is elliptical.

7. Illumination device according to claim 6, **characterised in that** the insert (20) has a circular cylindrical cross-sectional area and the locking part (22) has an elliptical cross-sectional area and the small semiaxis of the elliptical cross-sectional area of the locking part (22) corresponds to the radius of the circular cylindrical cross-sectional area of the insert (20) and locking surfaces (25) are formed in the major axis of the elliptical contour of the locking part (22).

8. Illumination device according to any of claims 2 to 7, **characterised in that** the mounting profile (30) has a central web (40) which extends in the longitudinal direction (y) and protrudes out from the bottom strip (32).

9. Illumination device according to any of claims 1 to 8, **characterised in that** the mounting profile (30) is bonded to the back of the support plate (12).

10. Illumination device according to any of claims 1 to 9, **characterised in that** the mounting profile (30) is produced from aluminium or an aluminium alloy by extrusion.

11. Illumination device according to any of claims 1 to 10, **characterised in that** the recesses (38) on the mounting profile (30) are produced by punching.

12. Illumination device according to any of claims 1 to 11, **characterised in that** the support plate (12) is a composite plate having two cover layers made of aluminium or an aluminium alloy and a core layer arranged between the cover layers and made of a mineral material.

13. Use of an illumination device (10) according to any of the preceding claims as a cladding panel and/or as a display panel.

## Revendications

1. Dispositif d'éclairage, comprenant une plaque support (12) avec une pluralité d'ouvertures de passage (14) dans chacune desquelles est logé un point LED (18) fixé contre la plaque support (12), chaque point LED (18) étant insérable dans un des évidements (38) de profilés de maintien (30) fixés sur la face arrière de la plaque support (12), **caractérisé en ce que** chaque point LED présente une pièce de verrouillage (22) sous forme de verrou rotatif, pouvant être bloquée contre le profilé de maintien (30) après un mouvement de rotation autour de son axe longitudinal (z).

2. Dispositif d'éclairage selon la revendication 1, **caractérisé en ce que** le profilé de maintien (30) a la forme d'un profilé chapeau, ledit profilé de maintien (30) présentant une bande de fond (32) s'étendant dans la direction longitudinale (y) du profilé de maintien (30) avec des bandes latérales (34) dressées en direction longitudinale (y) de part et d'autre de la bande de fond (32) et des bandes de fixation (36) pourvues des évidements (38), s'étendant vers l'extérieur depuis la bande latérale (34) sensiblement parallèlement à la bande de fond (32).

3. Dispositif d'éclairage selon la revendication 2, **caractérisé en ce que** les bandes latérales (34) dressées de part et d'autre de la bande de fond (32) de chaque profilé de maintien (30) forment un angle droit avec la bande de fond (32).

4. Dispositif d'éclairage selon la revendication 2 ou 3, **caractérisé en ce que** la pièce de verrouillage (22) du point LED (18) peut être bloquée contre la bande de fixation (36) et comporte au moins une nervure (23), et **en ce qu'**une rainure longitudinale (42) s'étendant dans la direction longitudinale (y) est prévue sur la bande de fixation (36) pour le logement de la nervure (23) dans une position de verrouillage du point LED (18).

5. Dispositif d'éclairage selon l'une des revendications 2 à 4, **caractérisé en ce que** le point LED (18) présente une partie d'insert (20) insérable dans les ouvertures de passage (14) de la plaque support (12), dont l'épaisseur (c) correspond sensiblement à l'épaisseur de la plaque support (12), et **en ce que** l'épaisseur (b) de la pièce de verrouillage (22) correspond sensiblement à, la hauteur de la bande de fixation (36) sur la face arrière de la plaque support (12).

6. Dispositif d'éclairage selon la revendication 5, **caractérisé en ce que** les ouvertures de passage (14) de la plaque support (12) présentent une surface circulaire de section transversale (16), et **en ce que** la surface de section transversale de la pièce de verrouillage (22) des points LED (18) est de forme elliptique.

7. Dispositif d'éclairage selon la revendication 6, **caractérisé en ce que** la partie d'insert (20) présente une surface cylindrique circulaire de section transversale et la pièce de verrouillage (22) une surface elliptique de section transversale, **en ce que** le petit demi-axe de la surface elliptique de section transversale de la pièce de verrouillage (22) correspond au rayon de la surface cylindrique circulaire de section transversale de la partie d'insert (20), et **en ce que** des surfaces de verrouillage (25) sont formées dans l'axe principal du contour elliptique de la pièce de verrouillage (22).

8. Dispositif d'éclairage selon l'une des revendications 2 à 7, **caractérisé en ce que** le profilé de maintien (30) présente une aile centrale (40) s'étendant dans la direction longitudinale (y) et s'élevant depuis la bande de fond (32).

9. Dispositif d'éclairage selon l'une des revendications 1 à 8, **caractérisé en ce que** le profilé de maintien (30) est collé sur la face arrière de la plaque support (12).

10. Dispositif d'éclairage selon l'une des revendications 1 à 9, **caractérisé en ce que** le profilé de maintien (30) est fabriqué par extrusion d'aluminium ou d'un alliage d'aluminium.

11. Dispositif d'éclairage selon l'une des revendications 1 à 10, **caractérisé en ce que** les évidements (38) sur le profilé de maintien (30) sont réalisés par poinçonnage.

12. Dispositif d'éclairage selon l'une des revendications 1 à 11, **caractérisé en ce que** la plaque support (12) est un panneau composite avec deux couches de couverture en aluminium ou en alliage d' aluminium, et une couche d'âme en matériau minéral disposée entre les couches de couverture.

13. Utilisation d'un dispositif d'éclairage (10) selon l'une des revendications précédentes en tant que plaque de façade et/ou panneau d'affichage.
